# EUROPÄISCHE PATENTANMELDUNG

(11) **EP 4 752 310 A1**
(43) Veröffentlichungstag der Anmeldung: **03.06.2026**
(21) Anmeldenummer: 25209580.7
(22) Anmeldetag: 17.10.2025
(51) Int. Cl.: E04H 1/12, E04B 1/348

(54) **SANITÄRKABINE, INSBESONDERE TOILETTENKABINE**

(30) Priorität: 02.12.2024 DE 202024106981 U
(71) Anmelder: TOI TOI & DIXI Group GmbH, 40880 Ratingen (DE)
(72) Erfinder: WIRTZ, Holger Martin, 41468 Neuss (DE); DIWISCH, Stephan, 36251 Bad Hersfeld (DE); WORIESCHECK, Tim, 26260 Bad Zwischenahn (DE)
(74) Vertreter: Andrejewski - Honke Patent- und Rechtsanwälte Partnerschaft mbB

(57) **Zusammenfassung**

Die Erfindung betrifft eine Sanitärkabine mit zumindest einem Bodenteil, zumindest einem Deckenteil, mit einer Mehrzahl von Seitenwandteilen und mit zumindest einer Kabinentür. Fernerhin ist zumindest eine Sanitäreinrichtung und zumindest ein Fäkalientank vorhanden. Zumindest eine Baukomponente der Sanitärkabine ist aus zumindest einem Polyolefin-Werkstoff gefertigt. Der Polyolefin-Werkstoff weist zumindest ein Polyolefin-Rezyklat auf. Der Anteil des Polyolefin-Rezyklates in dem Polyolefin-Werkstoff beträgt zumindest 8 Gew.-%.

## Beschreibung

Die Erfindung betrifft eine Sanitärkabine, insbesondere Toilettenkabine, mit zumindest einem Bodenteil, zumindest einem Deckenteil, mit einer Mehrzahl von Seitenwandteilen und mit zumindest einer Kabinentür, wobei fernerhin zumindest eine Sanitäreinrichtung - insbesondere zumindest ein WC-Becken und/oder zumindest ein Urinal und/oder zumindest ein Handwaschbecken - und zumindest ein Fäkalientank vorhanden ist.

Empfohlenermaßen handelt es sich bei der erfindungsgemäßen Sanitärkabine um eine mobile bzw. transportable Sanitärkabine. Ganz besonders bevorzugt handelt es sich bei der erfindungsgemäßen Sanitärkabine um eine mobile Toilettenkabine. Mobile Sanitärkabinen bzw. mobile Toilettenkabinen können insbesondere auf Transportfahrzeugen transportiert werden. Sie sind flexibel an Orten einsetzbar, an denen keine fest installierten Sanitäranlagen vorhanden sind. Die mobilen Sanitärkabinen werden daher in der Regel für bestimmte Zeiträume beispielsweise auf Baustellen oder bei Veranstaltungen wie Märkten, Messen, Festivals, Feiern und dergleichen aufgestellt und anschließend wieder abtransportiert und endgereinigt.

Sanitärkabinen der vorstehend beschriebenen Art sind aus der Praxis in unterschiedlichen Ausführungsformen grundsätzlich bekannt und haben sich auch bewährt. Sie werden in der Regel aus Kunststoff, insbesondere aus thermoplastischem Kunststoff, gefertigt. Die bekannten Sanitärkabinen sind üblicherweise sehr langlebig und können über viele Jahre verwendet werden. Nichtsdestoweniger ist es - beispielsweise im Lichte umwelttechnischer Aspekte - wünschenswert, Sanitärkabinen bereitzustellen, die sich durch eine verbesserte Nachhaltigkeit auszeichnen. - Hier setzt die Erfindung ein.

Der Erfindung liegt demgegenüber das technische Problem zugrunde, eine Sanitärkabine der eingangs genannten Art anzugeben, die sich durch eine verbesserte Nachhaltigkeit - insbesondere im Vergleich zu den aus der Praxis bekannten Sanitärkabinen - auszeichnet.

Zur Lösung des technischen Problems lehrt die Erfindung eine Sanitärkabine, insbesondere Toilettenkabine, mit zumindest einem Bodenteil, zumindest einem Deckenteil, mit einer Mehrzahl von Seitenwandteilen und mit zumindest einer Kabinentür, wobei fernerhin zumindest eine Sanitäreinrichtung - insbesondere zumindest ein WC-Becken und/oder zumindest ein Urinal und/oder zumindest ein Handwaschbecken - und zumindest ein Fäkalientank vorhanden ist, wobei zumindest eine Baukomponente der Sanitärkabine aus zumindest einem Polyolefin-Werkstoff gefertigt ist, wobei der Polyolefin-Werkstoff zumindest ein Polyolefin-Rezyklat aufweist, wobei der Anteil des Polyolefin-Rezyklates in dem Polyolefin-Werkstoff zumindest 8 Gew.-%, insbesondere zumindest 10 Gew.-%, vorzugsweise zumindest 15 Gew.-%, bevorzugt zumindest 20 Gew.-%, weiter bevorzugt zumindest 25 Gew.-%, weiter bevorzugt zumindest 30 Gew.-%, weiter bevorzugt zumindest 35 Gew.-%, sehr bevorzugt zumindest 40 Gew.-%, besonders bevorzugt zumindest 45 Gew.-%, ganz besonders bevorzugt zumindest 50 Gew.-%, beispielsweise zumindest 55 Gew.-%, beträgt.

Es ist möglich, dass der Anteil des Polyolefin-Rezyklates in dem Polyolefin-Werkstoff zumindest 60 Gew.-%, vorzugsweise zumindest 65 Gew.-%, bevorzugt zumindest 70 Gew.-%, sehr bevorzugt zumindest 75 Gew.-%, besonders bevorzugt zumindest 80 Gew.-%, beispielsweise zumindest 85 Gew.-%, beträgt. Es ist grundsätzlich möglich, dass der Polyolefin-Werkstoff aus dem zumindest einen Polyolefin-Rezyklat besteht bzw. im Wesentlichen besteht. Gemäß bevorzugter Ausführungsform der Erfindung beträgt der Anteil des Polyolefin-Rezyklates in dem Polyolefin-Werkstoff 8 Gew.-% bis 95 Gew.-%, insbesondere 10 Gew.-% bis 90 Gew.-%, vorzugsweise 15 Gew.-% bis 85 Gew.-%, bevorzugt 20 Gew.-% bis 75 Gew.-%, sehr bevorzugt 25 Gew.-% bis 65 Gew.-%.

Mit dem Ausdruck Baukomponente der Sanitärkabine ist im Rahmen der Erfindung insbesondere ein Bauteil bzw. eine Komponente der aus einer Mehrzahl von Bauteilen bzw. Komponenten aufgebauten Sanitärkabine gemeint. Baukomponenten der Sanitärkabine sind beispielsweise das Bodenteil, das Deckenteil, die einzelnen Seitenwandteile bzw. einzelne Teile der Seitenwandteile, die zumindest eine Sanitäreinrichtung bzw. einzelne Teile dieser Sanitäreinrichtung, der zumindest eine Fäkalientank und die zumindest eine Kabinentür. Weitere Baukomponenten der Sanitärkabine können gemäß bevorzugter Ausführungsform beispielsweise die Eckpfosten, ein Desinfektionsmittelspender, ein Seifenspender, ein Handtuchpapierspender, ein Türgriff der Kabinentür und ein Verriegelungselement der Kabinentür sein. - Diese Baukomponenten werden weiter unten noch näher erläutert.

Dass zumindest eine Baukomponente der Sanitärkabine aus zumindest einem Polyolefin-Werkstoff gefertigt ist, meint im Rahmen der Erfindung insbesondere, dass die Baukomponente den Polyolefin-Werkstoff zu mindestens 50 Gew.-%, vorzugsweise zu mindestens 60 Gew.-%, bevorzugt zu mindestens 70 Gew.-%, sehr bevorzugt zu mindestens 80 Gew.-%, besonders bevorzugt zu mindestens 90 Gew.-%, beispielsweise zu mindestens 93 Gew.-%, aufweist.

Mit dem Ausdruck Polyolefin-Rezyklat ist im Rahmen der Erfindung insbesondere ein Polyolefin-Material gemeint, das bereits ein Herstellungsverfahren zu einem Produkt, beispielsweise zu einem Zwischenprodukt oder Endprodukt, durchlaufen hat und als Kunststoffabfall recycelt wird. Es kann sich beispielsweise um extrudierte, spritzgegossene, rotationsgeformte oder dergleichen Produkte handeln, die als Basis für das Polyolefin-Rezyklat dienen. Es ist auch möglich, dass es sich um ein Material handelt, das während eines Herstellungsprozesses Ausschluss dargestellt hat. Die dem Polyolefin-Rezyklat zugrunde liegenden Produkte werden insbesondere zu dem Polyolefin-Rezyklat aufbereitet. Demgegenüber meint Neu-Polyolefin im Rahmen der Erfindung insbesondere ein jungfräuliches (Virgin) Polyolefin-Material, das noch kein Herstellungsverfahren zu einem Produkt durchlaufen hat. Der Ausdruck Polyolefin-Rezyklat umfasst im Rahmen der Erfindung insbesondere Kunststoffabfälle aus industrieller Herstellung (Post-Industrielles-Rezyklat) und/oder Endverbraucher-Rezyklate (Post-Consumer-Rezyklat).

Es ist bevorzugt, dass der Polyolefin-Werkstoff aus dem Polyolefin besteht bzw. im Wesentlichen besteht. Es ist möglich, dass der Polyolefin-Werkstoff ein Polypropylen-Werkstoff ist und dass der Polypropylen-Werkstoff vorzugsweise aus Polypropylen besteht bzw. im Wesentlichen besteht. Eine Ausführungsform, der im Rahmen der Erfindung ganz besondere Bedeutung zukommt, ist dadurch gekennzeichnet, dass der Polyolefin-Werkstoff ein Polyethylen-Werkstoff ist und dass der Polyethylen-Werkstoff vorzugsweise aus Polyethylen besteht bzw. im Wesentlichen besteht. Wenn hier und nachfolgend davon die Rede ist, dass ein Polyolefin-Werkstoff aus einem Polyolefin im Wesentlichen besteht, meint dies im Rahmen der Erfindung insbesondere, dass dem Polyolefin Additive bzw. Zuschläge zugesetzt sein können. Der Werkstoff besteht dann vorzugsweise zu mindestens 95 Gew.-%, bevorzugt zu mindestens 98 Gew.-%, beispielsweise zu mindestens 99 Gew.-%, aus dem Polyolefin.

Es liegt im Übrigen im Rahmen der Erfindung, dass das zumindest eine Polyolefin-Rezyklat einen einzigen Rezyklat-Kunststoff oder auch zumindest zwei, insbesondere zwei, Rezyklat-Kunststoffe, aufweist. Das wird unten stehend noch näher erläutert.

Es wurde bereits eingangs darauf hingewiesen, dass die erfindungsgemäße Sanitärkabine nach bevorzugter Ausführungsform eine mobile bzw. transportable Sanitärkabine, insbesondere eine mobile bzw. transportable Toilettenkabine, ist. Somit ist die erfindungsgemäße Sanitärkabine zweckmäßigerweise relativ kompakt ausgebildet und es ist in diesem Zusammenhang bevorzugt, dass das Volumen des Innenraums der Sanitärkabine lediglich 1 bis 7 m³, bevorzugt 1,25 bis 3,5 m³, besonders bevorzugt 1,25 bis 3 m³ beträgt. Es ist weiter bevorzugt, dass die erfindungsgemäße Sanitärkabine in der Draufsicht rechteckig, insbesondere quadratisch bzw. im Wesentlichen quadratisch, ausgebildet ist. Grundsätzlich liegen bezüglich der Draufsicht auf die Sanitärkabine aber auch andere Geometrien im Rahmen der Erfindung.

Eine Ausführungsform, der im Rahmen der Erfindung ganz besondere Bedeutung zukommt, ist dadurch gekennzeichnet, dass das Polyolefin-Rezyklat ein Polyethylen-Rezyklat ist. Bei dem Polyethylen-Rezyklat handelt es sich somit bevorzugt um zumindest einen recycelten Polyethylen-Kunststoff. Das Polyethylen-Rezyklat besteht vorzugsweise aus Polyethylen bzw. im Wesentlichen aus Polyethylen.

Es ist sehr bevorzugt, dass die zumindest eine aus dem Polyolefin-Werkstoff gefertigte Baukomponente aus dem Polyolefin-Werkstoff besteht bzw. im Wesentlichen besteht.

Die Erfindung hat erkannt, dass die Nachhaltigkeit der erfindungsgemäßen Sanitärkabine - insbesondere gegenüber den aus der Praxis bekannten Sanitärkabinen - gesteigert wird, wenn für zumindest eine Baukomponente der Sanitärkabine ein Polyolefin-Werkstoff, insbesondere ein Polyethylen-Werkstoff, eingesetzt wird, der ein Polyolefin-Rezyklat bzw. Polyethylen-Rezyklat aufweist, wobei der Anteil des Polyolefin-Rezyklates, insbesondere des Polyethylen-Rezyklates, in dem Polyolefin-Werkstoff bzw. in dem Polyethylen-Werkstoff zumindest 8 Gew.-% beträgt. Auf diese Weise kann zumindest ein Teil des für die Sanitärkabine verwendeten Neu-Kunststoffes durch ein entsprechendes Rezyklat ersetzt werden, sodass die Nachhaltigkeit sehr funktionssicher und mit wenig aufwendigen Maßnahmen gesteigert werden kann.

Nach besonders empfohlener Ausführungsform der Erfindung enthält das Polyolefin-Rezyklat recycelte maritime Ausrüstung, insbesondere recycelte Fischereigeräte, vorzugsweise recycelte Fischernetze und/oder recycelte Fischertaue. Es ist möglich, dass das Polyolefin-Rezyklat aus der recycelten maritimen Ausrüstung besteht bzw. im Wesentlichen besteht. Sehr bevorzugt ist das Polyolefin-Rezyklat ein Polyethylen-Rezyklat und die recycelte maritime Ausrüstung, insbesondere die recycelten Fischereigeräte, bevorzugt die recycelten Fischernetze und/oder die recycelten Fischertaue sind aus Polyethylen erzeugt und bestehen sehr bevorzugt aus Polyethylen bzw. bestehen im Wesentlichen aus Polyethylen. Der Ausführungsform, bei der das Polyolefin-Rezyklat recycelte maritime Ausrüstung enthält, liegt die Erkenntnis zugrunde, dass diese Ausrüstung, beispielsweise Fischernetze und/oder Fischertaue, die nicht mehr verwendet werden, in großer Anzahl zur Verfügung stehen. Die Verwendung von maritimer Ausrüstung, insbesondere von Fischernetzen und/oder Fischertauen für das Polyolefin-Rezyklat, insbesondere für das Polyethylen-Rezyklat, führt zu einer Wiederverwendung dieser maritimen Ausrüstung und verhindert, dass diese Gegenstände ohne weitere Verwertung als Kunststoffabfall zurückbleiben oder ohne weitere Verwertung als Kunststoffabfall entsorgt werden.

Eine sehr bevorzugte Ausführungsform der Erfindung ist dadurch gekennzeichnet, dass der Polyolefin-Werkstoff zumindest 4 Gew.-%, insbesondere zumindest 5 Gew.-%, vorzugsweise zumindest 10 Gew.-%, bevorzugt zumindest 15 Gew.-%, sehr bevorzugt zumindest 20 Gew.-%, besonders bevorzugt zumindest 25 Gew.-%, ganz besonders bevorzugt zumindest 30 Gew.-%, beispielsweise zumindest 35 Gew.-%, eines das Polyolefin-Rezyklat bildenden Rezyklat-Kunststoffes bzw. ersten Rezyklat-Kunststoffes aufweist. Es ist möglich, dass der Polyolefin-Werkstoff zumindest 40 Gew.-%, vorzugsweise zumindest 50 Gew.-%, beispielsweise zumindest 60 Gew.-%, eines das Polyolefin-Rezyklat bildenden Rezyklat-Kunststoffes bzw. ersten Rezyklat-Kunststoffes aufweist. Gemäß einer Ausführungsform besteht das Polyolefin-Rezyklat aus dem ersten Rezyklat-Kunststoff. Der Rezyklat-Kunststoff bzw. der erste Rezyklat-Kunststoff ist insbesondere aus recycelter maritimer Ausrüstung, vorzugsweise aus recycelten Fischereigeräten, bevorzugt aus recycelten Fischernetzen und/oder aus recycelten Fischertauen erzeugt. Es ist sehr bevorzugt, dass der Rezyklat-Kunststoff bzw. der erste Rezyklat-Kunststoff aus recycelter maritimer Ausrüstung, vorzugsweise aus recycelten Fischereigeräten, bevorzugt aus recycelten Fischernetzen und/oder aus recycelten Fischertauen besteht bzw. im Wesentlichen besteht. Der Rezyklat-Kunststoff bzw. der erste Rezyklat-Kunststoff besteht bevorzugt aus Polyethylen bzw. im Wesentlichen aus Polyethylen.

Eine weitere sehr bevorzugte Ausführungsform der erfindungsgemäßen Sanitärkabine ist dadurch gekennzeichnet, dass das Polyolefin-Rezyklat recycelte Sanitärkabinenteile, insbesondere recycelte Toilettenkabinenteile, enthält. Gemäß dieser Ausführungsform werden somit Teile nicht mehr verwendeter Sanitärkabinen, insbesondere nicht mehr verwendeter Toilettenkabinen, für das Polyolefin-Rezyklat verwendet. Es ist möglich, dass das Polyolefin-Rezyklat aus den recycelten Sanitärkabinenteilen, insbesondere aus den recycelten Toilettenkabinenteilen, besteht bzw. im Wesentlichen besteht. Die recycelten Sanitärkabinenteile bzw. Toilettenkabinenteile sind vorzugsweise aus Polyethylen erzeugt und bestehen vorzugsweise aus Polyethylen bzw. im Wesentlichen aus Polyethylen. Dieser Ausführungsform liegt die Erkenntnis zugrunde, dass nicht mehr verwendete Sanitärkabinen bzw. Sanitärkabinenteile in vorteilhafter Weise für die Erzeugung einer Sanitärkabine mit verbesserter Nachhaltigkeit wiederverwendet werden, sodass die Nachhaltigkeit der Sanitärkabine besonders einfach und funktionssicher gesteigert werden kann.

Es ist sehr bevorzugt, dass der Polyolefin-Werkstoff zumindest 4 Gew.-%, insbesondere zumindest 5 Gew.-%, vorzugsweise zumindest 10 Gew.-%, bevorzugt zumindest 15 Gew.-%, sehr bevorzugt zumindest 20 Gew.-%, besonders bevorzugt zumindest 25 Gew.-%, ganz besonders bevorzugt zumindest 30 Gew.-%, beispielsweise zumindest 35 Gew.-%, eines das Polyolefin-Rezyklat bildenden Rezyklat-Kunststoffes bzw. zweiten Rezyklat-Kunststoffes aufweist. Es ist möglich, dass der Polyolefin-Werkstoff zumindest 40 Gew.-%, vorzugsweise zumindest 50 Gew.-%, beispielsweise zumindest 60 Gew.-%, eines das Polyolefin-Rezyklat bildenden Rezyklat-Kunststoffes bzw. zweiten Rezyklat-Kunststoffes aufweist. Gemäß einer Ausführungsform besteht das Polyolefin-Rezyklat aus dem zweiten Rezyklat-Kunststoff. Der Rezyklat-Kunststoff bzw. zweite Rezyklat-Kunststoff ist insbesondere aus recycelten Sanitärkabinenteilen, vorzugsweise aus recycelten Toilettenkabinenteilen erzeugt. Bevorzugt besteht der Rezyklat-Kunststoff bzw. zweite Rezyklat-Kunststoff aus recycelten Sanitärkabinenteilen, sehr bevorzugt aus recycelten Toilettenkabinenteilen, bzw. besteht im Wesentlichen daraus. Gemäß sehr bevorzugter Ausführungsform sind die recycelten Sanitärkabinenteile bzw. Toilettenkabinenteile aus Polyethylen erzeugt und bestehen vorzugsweise aus Polyethylen bzw. im Wesentlichen aus Polyethylen. Der Rezyklat-Kunststoff bzw. der zweite Rezyklat-Kunststoff besteht bevorzugt aus Polyethylen bzw. im Wesentlichen aus Polyethylen.

Im Zusammenhang mit den vorstehend beschriebenen bevorzugten Ausführungsformen ist es weiter bevorzugt, dass der Anteil des ersten Rezyklat-Kunststoffes in dem Polyolefin-Werkstoff geringer ist als der Anteil des zweiten Rezyklat-Kunststoffes. Es ist bevorzugt, dass der Polyolefin-Werkstoff bzw. dass das Polyolefin-Rezyklat sowohl einen ersten Rezyklat-Kunststoff aufweist - der insbesondere aus recycelter maritimer Ausrüstung erzeugt ist - als auch einen zweiten Rezyklat-Kunststoff aufweist, der bevorzugt aus recycelten Sanitärkabinenteilen bzw. recycelten Toilettenkabinenteilen erzeugt ist. Auf diese Weise kann die Nachhaltigkeit der erfindungsgemäßen Sanitärkabine weiter verbessert werden. Das Polyolefin-Rezyklat des Polyolefin-Werkstoffes weist dann zumindest zwei, insbesondere zwei Rezyklat-Kunststoffe auf. Im Rahmen dieser Ausführungsform handelt es sich bei dem Polyolefin-Werkstoff sehr bevorzugt um einen Polyethylen-Werkstoff und bei dem Polyolefin-Rezyklat handelt es sich sehr bevorzugt um ein Polyethylen-Rezyklat. Somit handelt es sich bei dem ersten und/oder dem zweiten Rezyklat-Kunststoff bevorzugt um Polyethylen.

Eine weitere bevorzugte Ausführungsform der Erfindung ist dadurch gekennzeichnet, dass der Polyolefin-Werkstoff Neu-Polyolefin enthält. Sehr bevorzugt beträgt der Anteil des Neu-Polyolefins in dem Polyolefin-Werkstoff maximal 92 Gew.-%, insbesondere maximal 90 Gew.-%, vorzugsweise maximal 85 Gew.-%, bevorzugt maximal 80 Gew.-%, weiter bevorzugt maximal 75 Gew.-%, weiter bevorzugt maximal 70 Gew.-%, sehr bevorzugt maximal 65 Gew.-%, besonders bevorzugt maximal 60 Gew.-%, ganz besonders bevorzugt maximal 55 Gew.-%, beispielsweise maximal 50 Gew.-%. Es ist möglich, dass der Anteil des Neu-Polyolefins in dem Polyolefin-Werkstoff maximal 45 Gew.-%, insbesondere maximal 40 Gew.-%, bevorzugt maximal 35 Gew.-%, sehr bevorzugt maximal 30 Gew.-%, beispielsweise maximal 25 Gew.-%, beträgt. Vorzugsweise beträgt der Anteil des Neu-Polyolefins in dem Polyolefin-Werkstoff 20 Gew.-% bis 92 Gew.-%, insbesondere 25 Gew.-% bis 85 Gew.-%, bevorzugt 30 Gew.-% bis 75 Gew.-%, sehr bevorzugt 35 Gew.-% bis 70 Gew.-%. Dieser Ausführungsform liegt die Erkenntnis zugrunde, dass der Neu-Polyolefin-Anteil im Vergleich zu den aus der Praxis bekannten Sanitärkabinen, die üblicherweise vollständig bzw. im Wesentlichen vollständig aus Neu-Polyolefin gefertigt sind, reduziert werden kann und durch den entsprechenden Anteil eines Polyolefin-Rezyklates ersetzt wird. Gleichzeitig liegt dieser Ausführungsform die Erkenntnis zugrunde, dass der resultierende Polyolefin-Werkstoff, der Neu-Polyolefin und das zumindest eine Polyolefin-Rezyklat aufweist, sich durch sehr vorteilhafte mechanische Eigenschaften auszeichnet. Die Erfindung hat in diesem Zusammenhang erkannt, dass die Verwendung eines gewissen Anteils Neu-Polyolefin die Eigenschaften des resultierenden Polyolefin-Werkstoffes im Vergleich zu einem Werkstoff, der ausschließlich aus dem Polyolefin-Rezyklat besteht, verbessert.

Es ist ganz besonders bevorzugt, dass die zumindest eine aus dem Polyolefin-Werkstoff gefertigte Baukomponente das Bodenteil und/oder das Deckenteil und/oder zumindest ein Teil zumindest eines Seitenwandteils, insbesondere zumindest ein Teil aller Seitenwandteile, und/oder die Kabinentür und/oder die zumindest eine Sanitäreinrichtung - insbesondere zumindest das WC-Becken und/oder zumindest das Urinal und/oder zumindest das Handwaschbecken - und/oder der Fäkalientank ist. Es ist im Rahmen der Erfindung auch möglich, dass zumindest ein Seitenwandteil, insbesondere alle Seitenwandteile zumindest teilweise aus dem Polyolefin-Werkstoff gefertigt ist/sind. Im Rahmen dieser Ausführungsform sind die Seitenwandteile der Sanitärkabine bevorzugt jeweils mehrteilig, sehr bevorzugt jeweils zweiteilig, ausgebildet und zumindest ein Teil der mehrteiligen Seitenwandteile ist aus dem Polyolefin-Werkstoff gefertigt. Grundsätzlich ist es aber auch möglich, dass zumindest ein Seitenwandteil, insbesondere alle Seitenwandteile, aus dem Polyolefin-Werkstoff gefertigt sind und bevorzugt aus dem Polyolefin-Werkstoff bestehen bzw. im Wesentlichen bestehen.

Es ist sehr bevorzugt, dass die Sanitärkabine eine Mehrzahl von Eckpfosten - vorzugsweise zumindest drei, bevorzugt zumindest vier, insbesondere vier, Eckpfosten - aufweist. Vorzugsweise verbinden die Eckpfosten das Bodenteil mit dem Deckenteil. Bevorzugt sind auch zumindest zwei Seitenwandteile der Sanitärkabine über zumindest einen Eckpfosten miteinander verbunden. Empfohlenermaßen besitzt die Sanitärkabine somit ein Deckenteil, ein Bodenteil und vier Eckpfosten, die das Deckenteil mit dem Bodenteil verbinden. Weiter bevorzugt weist die Sanitärkabine zumindest drei, insbesondere drei Seitenwandteile und zumindest eine Kabinentür auf. Vorzugsweise verbindet ein Seitenwandteil der Sanitärkabine zwei Eckpfosten miteinander. Darüber hinaus verbindet gemäß bevorzugter Ausführungsform auch die Kabinentür im geschlossenen Zustand zwei Eckpfosten miteinander. Die Kabinentür bildet somit vorzugsweise ein viertes Wandteil der Sanitärkabine. Es ist ganz besonders bevorzugt, dass zumindest einer der Eckpfosten, vorzugsweise alle Eckpfosten, der Sanitärkabine aus dem Polyolefin-Werkstoff gefertigt ist/sind und sehr bevorzugt aus dem Polyolefin-Werkstoff besteht/bestehen bzw. im Wesentlichen besteht/bestehen.

Es ist weiter bevorzugt, dass die Kabinentür eine verschwenkbare Kabinentür ist. An der Kabinentür ist vorzugsweise zumindest ein Türgriff und/oder zumindest ein Verriegelungselement angeordnet. Es ist bevorzugt, dass der Türgriff und/oder das Verriegelungselement aus dem Polyolefin-Werkstoff gefertigt ist/sind und sehr bevorzugt aus dem Polyolefin-Werkstoff besteht/bestehen bzw. im Wesentlichen besteht/bestehen.

Gemäß sehr bevorzugter Ausführungsform der Erfindung ist die Sanitärkabine vierseitig ausgebildet und drei Seiten der Kabine werden von einem jeweils zwei Eckpfosten miteinander verbindenden Seitenwandteil gebildet und/oder eine vierte Seite ist so ausgestaltet, dass zwischen zwei Eckpfosten die Kabinentür, insbesondere die verschwenkbare Kabinentür, angeordnet ist.

Die Kabinentür ist vorzugsweise an einem der beiden Eckpfosten angelenkt und zwar zweckmäßigerweise über Scharniere angelenkt. Gemäß einer weiteren bevorzugten Ausführungsform der Erfindung ist die Kabinentür schwenkbeweglich an einer Türstange angeordnet, wobei sich die Türstange vorzugsweise von dem Bodenteil bis zu dem Deckenteil der Kabine erstreckt und sehr bevorzugt jeweils in zumindest ein Aufnahmeelement des Bodenteils und des Deckenteils der Sanitärkabine eingreift und wobei die Türstange besonders bevorzugt neben bzw. unmittelbar neben einem der beiden Eckpfosten angeordnet ist. Es hat sich bewährt, dass an dem anderen der beiden Eckpfosten der vierten Kabinenseite dann eine Anschlagleiste für die Kabinentür vorhanden ist, mit der sich vorzugsweise die Kabinentür über zumindest ein Kabinenschloss verschließen lässt.

Gemäß einer weiteren bevorzugten Ausführungsform der Erfindung weist die Sanitärkabine zumindest einen Desinfektionsmittelspender und/oder zumindest einen Seifenspender und/oder zumindest einen Handtuchpapierspender auf und wobei vorzugsweise der Desinfektionsmittelspender und/oder der Seifenspender und/oder der Handtuchpapierspender aus dem Polyolefin-Werkstoff gefertigt ist/sind und sehr bevorzugt aus dem Polyolefin-Werkstoff besteht/bestehen bzw. im Wesentlichen besteht/bestehen. Es ist auch möglich, dass der Handtuchpapierspender und/oder Desinfektionsmittelspender und/oder der Seifenspender mehrteilig ausgebildet sind und dass dann zumindest ein Teil aus dem Polyolefin-Werkstoff gefertigt ist und bevorzugt aus dem Polyolefin-Werkstoff besteht bzw. im Wesentlichen besteht.

Es ist im Rahmen der Erfindung bevorzugt, dass die zumindest eine aus dem Polyolefin-Werkstoff gefertigte Baukomponente im Rotationsverfahren bzw. durch Rotationsformen gefertigt ist. Es liegt außerdem im Rahmen der Erfindung, dass das Bodenteil und/oder das Deckenteil und/oder die Seitenwandteile und/oder die Kabinentür und/oder der Fäkalientank und/oder die Eckpfosten und/oder die zumindest eine Sanitäreinrichtung als einstückige Kunststoffteile ausgebildet sind. Grundsätzlich können im Übrigen auch einzelne Komponenten der Sanitärkabine durch andere Herstellungsverfahren, beispielsweise durch Spritzgießen, Tiefziehen und dergleichen hergestellt sein. Es ist beispielsweise möglich, dass eine aus dem Polyolefin-Werkstoff gefertigte Baukomponente durch Spritzgießen oder Tiefziehen hergestellt ist.

Gemäß einer weiteren bevorzugten Ausführungsform weist die Sanitärkabine zumindest ein Frischwasserreservoir auf, das in Verbindung bzw. Fluidverbindung mit zumindest einer Sanitäreinrichtung, insbesondere mit dem Handwaschbecken, steht. Zusätzlich oder alternativ kann das Frischwasserreservoir auch in Verbindung bzw. Fluidverbindung mit dem WC-Becken und/oder mit dem Urinal stehen, sodass das Frischwasser zur Spülung dieser Sanitäreinrichtungen eingesetzt werden kann. Es ist möglich, dass zumindest ein Eckpfosten der Sanitärkabine bereichsweise innen hohl ausgebildet ist und dass das zumindest eine Frischwasserreservoir in diesem Hohlraum angeordnet ist. Grundsätzlich kann das Frischwasserreservoir aber auch an anderen Stellen der Sanitärkabine angeordnet sein.

Eine Ausführungsform der Erfindung, der ganz besondere Bedeutung zukommt, ist dadurch gekennzeichnet, dass die zumindest eine Baukomponente der Sanitärkabine, die aus dem Polyolefin-Werkstoff gefertigt ist, grünfarben ist. Dieser Ausführungsform liegt die Erkenntnis zugrunde, dass dem Benutzer der Sanitärkabine auch aufgrund der Farbgebung der Baukomponente bzw. der Baukomponenten, die aus dem Polyolefin-Werkstoff gefertigt ist/sind die Nachhaltigkeit bzw. verbesserte Nachhaltigkeit der Sanitärkabine verdeutlicht wird. Es liegt im Rahmen der Erfindung, dass der Polyolefin-Werkstoff ein färbendes Additiv aufweist, mit dem die Grünfärbung der zumindest einen Baukomponente realisiert wird. Es ist zusätzlich oder alternativ aber auch möglich, dass die dem Polyolefin-Rezyklat zugrunde liegenden Komponenten bereits eine (eigene) Grünfärbung aufweisen, sodass die Zugabe eines färbenden Additives vermieden werden kann oder zumindest reduziert werden kann.

Gemäß einer besonders bevorzugten Ausführungsform der erfindungsgemäßen Sanitärkabine ist eine Mehrzahl der Baukomponenten der Sanitärkabine aus dem Polyolefin-Werkstoff, der das Polyolefin-Rezyklat aufweist, gefertigt. Sehr bevorzugt sind zumindest die Kabinentür und zumindest ein Eckpfosten, vorzugsweise alle vier Eckpfosten, der Sanitärkabine aus dem Polyolefin-Werkstoff gefertigt. Weiter bevorzugt ist auch das Handwaschbecken und/oder das Urinal und/oder das WC-Becken aus dem Polyolefin-Werkstoff gefertigt. Es ist auch bevorzugt, dass das Bodenteil aus dem Polyolefin-Werkstoff gefertigt ist. Darüber hinaus ist es bevorzugt, dass zumindest ein Seitenwandteil, vorzugsweise die zumindest drei Seitenwandteile, zumindest teilweise aus dem Polyolefin-Werkstoff gefertigt ist/sind. Weiter bevorzugt ist auch die Kabinentür aus dem Polyolefin-Werkstoff gefertigt. Die vorstehenden Baukomponenten bestehen gemäß bevorzugter Ausführungsform aus dem Polyolefin-Werkstoff bzw. bestehen im Wesentlichen daraus.

Es ist bevorzugt, dass die Sanitärkabine - bezogen auf die Masse aller Baukomponenten der Sanitärkabine - zu zumindest 10 Gew.-%, vorzugsweise zu zumindest 20 Gew.-%, bevorzugt zu zumindest 30 Gew.-%, sehr bevorzugt zu zumindest 40 Gew.-%, weiter bevorzugt zu zumindest 50 Gew.-%, besonders bevorzugt zu zumindest 60 Gew.-%, ganz besonders bevorzugt zu zumindest 70 Gew.-%, beispielsweise zu zumindest 80 Gew.-%, aus dem Polyolefin-Werkstoff ausgebildet ist. Es ist möglich, dass die Sanitärkabine - bezogen auf die Masse aller Baukomponenten der Sanitärkabine - zu zumindest 90 Gew.-%, vorzugsweise zu zumindest 95 Gew.-%, aus dem Polyolefin-Werkstoff ausgebildet ist. Gemäß einer Ausführungsform ist die Sanitärkabine vollständig bzw. im Wesentlichen vollständig aus dem Polyolefin-Werkstoff ausgebildet bzw. besteht daraus.

Der Erfindung liegt die Erkenntnis zugrunde, dass sich die erfindungsgemäße Sanitärkabine durch eine verbesserte Nachhaltigkeit auszeichnet. Erfindungsgemäß ist zumindest eine Baukomponente der Sanitärkabine aus zumindest einem Polyolefin-Werkstoff gefertigt, der zumindest ein Polyolefin-Rezyklat aufweist. Dadurch wird zumindest ein Teil des Neu-Polyolefins zur Herstellung der zumindest einen Baukomponente durch ein Polyolefin-Rezyklat ersetzt, sodass die Nachhaltigkeit der Sanitärkabine sehr funktionssicher und durch wenig aufwendige Maßnahmen gesteigert werden kann. Die Nachhaltigkeit kann gemäß bevorzugter Ausführungsform weiter verbessert werden, wenn das Polyolefin-Rezyklat recycelte maritime Ausrüstung und/oder recycelte Sanitärkabinenteile enthält. Eine weitere Verbesserung der Nachhaltigkeit wird erreicht, wenn das Polyolefin-Rezyklat gemäß bevorzugter Ausführungsform zumindest zwei, insbesondere zwei, Rezyklat-Kunststoffe enthält, die bevorzugt aus recycelter maritimer Ausrüstung einerseits und aus recycelten Sanitärkabinenteilen andererseits, erzeugt sind. Es ist außerdem zu betonen, dass die erfindungsgemäßen Maßnahmen nicht nur funktionssicher, sondern auch sehr wirtschaftlich sind.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Ansicht einer erfindungsgemäßen Sanitärkabine bzw. Toilettenkabine
- Fig. 2: eine Innenansicht des Gegenstandes gemäß Fig. 1
- Fig. 3: eine weitere Innenansicht des Gegenstandes gemäß Fig. 1.

Die Figuren zeigen eine erfindungsgemäße Sanitärkabine, die bevorzugt und im Ausführungsbeispiel als mobile Toilettenkabine 1 ausgebildet ist. Die Toilettenkabine 1 weist empfohlenermaßen und im Ausführungsbeispiel ein Bodenteil 2, ein Deckenteil 3, drei Seitenwandteile 4, eine Kabinentür 9 und vier Eckpfosten 8 auf. An der Kabinentür 9 ist vorzugsweise und im Ausführungsbeispiel ein Türgriff 10 angeordnet. Mittels dieses Türgriffes 10 kann der Benutzer die Kabinentür 9 bzw. die Toilettenkabine 1 öffnen. Im Ausführungsbeispiel wird das Bodenteil 2 mit dem Deckenteil 3 über die vier Eckpfosten 8 verbunden. Weiter bevorzugt und im Ausführungsbeispiel werden das Bodenteil 2 und das Deckenteil 3 über die drei Seitenwandteile 4 sowie über die Kabinentür 9 miteinander verbunden.

In der Sanitärkabine bzw. in der Toilettenkabine 1 sind bevorzugt und im Ausführungsbeispiel als Sanitäreinrichtungen sowohl ein WC-Becken 5 als auch ein Urinal 6 angeordnet. Darüber hinaus weist die Toilettenkabine 1 einen Fäkalientank 7 auf. Das WC-Becken 5 ist zweckmäßigerweise und im Ausführungsbeispiel oberhalb des Fäkalientanks 7 angeordnet. Die Fäkalien und/oder das Abwasser aus dem WC-Becken 5 werden bevorzugt und im Ausführungsbeispiel direkt in dem Fäkalientank 7 aufgenommen. Das Urinal 6 steht bevorzugt und im Ausführungsbeispiel in Fluidverbindung mit dem Fäkalientank 7 und die Fäkalien und/oder das Abwasser aus dem Urinal werden ebenfalls in dem Fäkalientank 7 aufgenommen. Im Ausführungsbeispiel gemäß den Figuren und bevorzugt weist die Sanitärkabine bzw. Toilettenkabine 1 außerdem einen Desinfektionsmittelspender 11 auf (Fig. 2).

Bevorzugt und im Ausführungsbeispiel ist eine Mehrzahl von Baukomponenten der Sanitärkabine bzw. Toilettenkabine 1 aus einem Polyethylen-Werkstoff gefertigt, der ein Polyethylen-Rezyklat aufweist. Der Anteil des Polyethylen-Rezyklates in dem Polyethylen-Werkstoff mag bevorzugt und im Ausführungsbeispiel gemäß den Figuren zumindest 50 Gew.-% betragen. Zweckmäßigerweise besteht der Polyethylen-Werkstoff aus Polyethylen bzw. im Wesentlichen aus Polyethylen und weist sehr bevorzugt und im Ausführungsbeispiel maximal 50 Gew.-% Neu-Polyethylen auf. Die aus dem Polyethylen-Werkstoff gefertigten Baukomponenten bestehen vorzugsweise und im Ausführungsbeispiel aus dem Polyethylen-Werkstoff bzw. bestehen im Wesentlichen daraus. Weiter bevorzugt und im Ausführungsbeispiel weist der Polyethylen-Werkstoff einen ersten das Polyethylen-Rezyklat bildenden Rezyklat-Kunststoff und einen zweiten das Polyethylen-Rezyklat bildenden Rezyklat-Kunststoff auf. Der erste Rezyklat-Kunststoff ist sehr bevorzugt und im Ausführungsbeispiel aus recycelten Fischernetzen erzeugt. der zweite Rezyklat-Kunststoff ist sehr bevorzugt aus recycelten Toilettenkabinenteilen erzeugt. Sowohl der erste Rezyklat-Kunststoff als auch der zweite Rezyklat-Kunststoff bestehen bevorzugt aus Polyethylen bzw. im Wesentlichen aus Polyethylen. Im Ausführungsbeispiel gemäß den Figuren mag der Polyethylen-Werkstoff zumindest 35 Gew.-% des zweiten Rezyklat-Kunststoffes und zumindest 15 Gew.-% des ersten Rezyklat-Kunststoffes aufweisen.

Zweckmäßigerweise und im Ausführungsbeispiel handelt es sich bei den Baukomponenten der Toilettenkabine 1, die aus dem Polyethylen-Werkstoff gefertigt sind, um die Kabinentür 9, um die vier Eckpfosten 8, um das Bodenteil 2, um den Fäkalientank 7, um das WC-Becken 5 und um das Urinal 6. Zweckmäßigerweise und im Ausführungsbeispiel bestehen diese vorgenannten Komponenten aus dem Polyethylen-Werkstoff bzw. bestehen im Wesentlichen daraus. Weiter bevorzugt und im Ausführungsbeispiel sind die drei Seitenwandteile 4 zumindest teilweise aus dem Polyethylen-Werkstoff gefertigt.

Es liegt im Übrigen im Rahmen der Erfindung, dass die Baukomponenten der Sanitärkabine, die nicht aus dem Polyethylen-Werkstoff gefertigt sind, aus Neu-Polyethylen bzw. im Wesentlichen aus Neu-Polyethylen bestehen.

## Patentansprüche

1. Sanitärkabine, insbesondere Toilettenkabine (1), mit zumindest einem Bodenteil (2), zumindest einem Deckenteil (3), mit einer Mehrzahl von Seitenwandteilen (4) und mit zumindest einer Kabinentür (9), wobei fernerhin zumindest eine Sanitäreinrichtung - insbesondere zumindest ein WC-Becken (5) und/oder zumindest ein Urinal (6) und/oder zumindest ein Handwaschbecken - und zumindest ein Fäkalientank (7) vorhanden ist, wobei zumindest eine Baukomponente der Sanitärkabine aus zumindest einem Polyolefin-Werkstoff gefertigt ist, wobei der Polyolefin-Werkstoff zumindest ein Polyolefin-Rezyklat aufweist, wobei der Anteil des Polyolefin-Rezyklates in dem Polyolefin-Werkstoff zumindest 8 Gew.-%, insbesondere zumindest 10 Gew.-%, vorzugsweise zumindest 15 Gew.-%, bevorzugt zumindest 20 Gew.-%, weiter bevorzugt zumindest 25 Gew.-%, weiter bevorzugt zumindest 30 Gew.-%, weiter bevorzugt zumindest 35 Gew.-%, sehr bevorzugt zumindest 40 Gew.-%, besonders bevorzugt zumindest 45 Gew.-%, ganz besonders bevorzugt zumindest 50 Gew.-%, beispielsweise zumindest 55 Gew.-%, beträgt.

2. Sanitärkabine nach Anspruch 1, wobei der Polyolefin-Werkstoff ein Polyethylen-Werkstoff ist und wobei der Polyethylen-Werkstoff vorzugsweise aus Polyethylen besteht bzw. im Wesentlichen besteht.

3. Sanitärkabine nach Anspruch 1 oder 2, wobei das Polyolefin-Rezyklat ein Polyethylen-Rezyklat ist.

4. Sanitärkabine nach einem der Ansprüche 1 bis 3, wobei die zumindest eine aus dem Polyolefin-Werkstoff gefertigte Baukomponente aus dem Polyolefin-Werkstoff besteht bzw. im Wesentlichen besteht.

5. Sanitärkabine nach einem der Ansprüche 1 bis 4, wobei das Polyolefin-Rezyklat recycelte maritime Ausrüstung, insbesondere recycelte Fischereigeräte, vorzugsweise recycelte Fischernetze und/oder recycelte Fischertaue, enthält.

6. Sanitärkabine nach einem der Ansprüche 1 bis 5, wobei der Polyolefin-Werkstoff zumindest 4 Gew.-%, insbesondere zumindest 5 Gew.-%, vorzugsweise zumindest 10 Gew.-%, bevorzugt zumindest 15 Gew.-%, sehr bevorzugt zumindest 20 Gew.-%, besonders bevorzugt zumindest 25 Gew.-%, ganz besonders bevorzugt zumindest 30 Gew.-%, beispielsweise zumindest 35 Gew.-%, eines das Polyolefin-Rezyklat bildenden Rezyklat-Kunststoffes bzw. ersten Rezyklat-Kunststoffes aufweist, der insbesondere aus recycelter maritimer Ausrüstung, vorzugsweise aus recycelten Fischereigeräten, bevorzugt aus recycelten Fischernetzen und/oder aus recycelten Fischertauen, erzeugt ist und sehr bevorzugt aus recycelter maritimer Ausrüstung, vorzugsweise aus recycelten Fischereigeräten, bevorzugt aus recycelten Fischernetzen und/oder aus recycelten Fischertauen, besteht bzw. im Wesentlichen besteht.

7. Sanitärkabine nach einem der Ansprüche 1 bis 6, wobei das Polyolefin-Rezyklat recycelte Sanitärkabinenteile, insbesondere recycelte Toilettenkabinenteile, enthält.

8. Sanitärkabine nach einem der Ansprüche 1 bis 7, wobei der Polyolefin-Werkstoff zumindest 4 Gew.-%, insbesondere zumindest 5 Gew.-%, vorzugsweise zumindest 10 Gew.-%, bevorzugt zumindest 15 Gew.-%, sehr bevorzugt zumindest 20 Gew.-%, besonders bevorzugt zumindest 25 Gew.-%, ganz besonders bevorzugt zumindest 30 Gew.-%, beispielsweise zumindest 35 Gew.-%, eines das Polyolefin-Rezyklat bildenden Rezyklat-Kunststoffes bzw. zweiten Rezyklat-Kunststoffes aufweist, der insbesondere aus recycelten Sanitärkabinenteilen, vorzugsweise aus recycelten Toilettenkabinenteilen, erzeugt ist und sehr bevorzugt aus recycelten Sanitärkabinenteilen, sehr bevorzugt aus recycelten Toilettenkabinenteilen, besteht bzw. im Wesentlichen besteht.

9. Sanitärkabine nach einem der Ansprüche 6 bis 8, wobei der Anteil des ersten Rezyklat-Kunststoffes in dem Polyolefin-Werkstoff geringer ist als der Anteil des zweiten Rezyklat-Kunststoffes.

10. Sanitärkabine nach einem der Ansprüche 1 bis 9, wobei der Polyolefin-Werkstoff Neu-Polyolefin enthält und wobei der Anteil des Neu-Polyolefins in dem Polyolefin-Werkstoff maximal 92 Gew.-%, insbesondere maximal 90 Gew.-%, vorzugsweise maximal 85 Gew.-%, bevorzugt maximal 80 Gew.-%, weiter bevorzugt maximal 75 Gew.-%, weiter bevorzugt maximal 70 Gew.-%, sehr bevorzugt maximal 65 Gew.-%, besonders bevorzugt maximal 60 Gew.-%, ganz besonders bevorzugt maximal 55 Gew.-%, beispielsweise maximal 50 Gew.-%, beträgt.

11. Sanitärkabine nach einem der Ansprüche 1 bis 10, wobei die zumindest eine aus dem Polyolefin-Werkstoff gefertigte Baukomponente das Bodenteil (2) und/oder das Deckenteil (3) und/oder zumindest ein Teil zumindest eines Seitenwandteils (4) und/oder die Kabinentür (9) und/oder die zumindest eine Sanitäreinrichtung - insbesondere zumindest das WC-Becken (5) und/oder zumindest das Urinal (6) und/oder zumindest das Handwaschbecken - und/oder der Fäkalientank (7) ist.

12. Sanitärkabine nach einem der Ansprüche 1 bis 11, wobei die Sanitärkabine eine Mehrzahl von Eckpfosten (8) - vorzugsweise zumindest drei, bevorzugt zumindest vier, insbesondere vier, Eckpfosten (8) - aufweist und wobei vorzugsweise zumindest einer der Eckpfosten (8), vorzugsweise alle Eckpfosten (8), der Sanitärkabine aus dem Polyolefin-Werkstoff gefertigt ist/sind und sehr bevorzugt aus dem Polyolefin-Werkstoff besteht/bestehen bzw. im Wesentlichen besteht/bestehen.

13. Sanitärkabine nach einem der Ansprüche 1 bis 12, wobei die Sanitärkabine zumindest einen Desinfektionsmittelspender (11) und/oder zumindest einen Seifenspender und/oder zumindest einen Handtuchpapierspender aufweist und wobei vorzugsweise der Desinfektionsmittelspender (11) und/oder der Seifenspender und/oder der Handtuchpapierspender aus dem Polyolefin-Werkstoff gefertigt ist/sind und sehr bevorzugt aus dem Polyolefin-Werkstoff besteht/bestehen bzw. im Wesentlichen besteht/bestehen.

14. Sanitärkabine nach einem der Ansprüche 1 bis 13, wobei die zumindest eine aus dem Polyolefin-Werkstoff gefertigte Baukomponente im Rotationsverfahren bzw. durch Rotationsformen gefertigt ist.

15. Sanitärkabine nach einem der Ansprüche 1 bis 14, wobei die Sanitärkabine zumindest ein Frischwasserreservoir aufweist, das in Verbindung bzw. Fluidverbindung mit zumindest einer Sanitäreinrichtung, insbesondere mit einem Handwaschbecken, steht.
